# DEMANDE DE BREVET EUROPEEN

(11) **EP 0 006 818 A2**
(43) Date de publication de la demande: **09.01.1980**
(21) Numéro de dépôt: 79400444.0
(22) Date de dépôt: 29.06.1979
(51) Int. Cl.: E05F 3/10, E05F 3/22

(54) **Ferme-porte hydraulique perfectionné**

(30) Priorité: 30.06.1978 ES 237025 U; 30.04.1979 ES 242997 U
(71) Demandeur: Diez Lorenzo, Pedro, s/n Villamediana De Iregua Logrono (ES)
(72) Inventeur: Diez Lorenzo, Pedro, s/n Villamediana De Iregua Logrono (ES)
(74) Mandataire: Serin, Jean-Pierre

(57) **Abrégé**

L'invention s'applique à un ferme-porte.

Le dispositif comprend une chambre hydraulique dans laquelle se déplace un piston quand on fait tourner la porte au moyen d'un pignon relié à l'un des bras du ferme-porte. Le dispositif comprend aussi un injecteur par où passe l'huile lorsque la porte se referme sous l'action d'un ressort. L'injecteur comprend des orifices radiaux dont l'un peut être fermé par une soupape associée au piston et l'autre peut-être soumis à l'action d'une vis pour régler la vitesse de fermeture lente. La position relative entre le tube injecteur et le piston détermine la position de la porte plus au moins proche du bâti à partir de laquelle elle doit se déplacer lentement. Des évidements longitudinaux offrent un passage plus important à l'huile en fin de fermeture pour vaincre la résistance du loquet. Par ailleurs, un élément de verrouillage incorporé au ferme-porte permet de maintenir la porte ouverte dans une position prédéterminée.

Applications: aux ferme-portes.

## Description

La présente invention concerne un ferme-porte hydraulique perfectionné du point de vue de ses caractéristiques de forme et pouvant être avantageusement utilisé pour les fins auxquelles il est destiné.

Le ferme-porte qui fait l'objet de l'invention occupe peu de place et comprend plusieurs réglages parmi lesquels on peut mentionner entre autres : le réglage de la force de fermeture ; le réglage de la fermeture lente ou rapide en un endroit plus ou moins proche du b8- ti, et le réglage de la vitesse de fermeture lente.

Le dispositif comprend une chambre hydraulique à l'intérieur de laquelle se trouve un piston se déplaçant quand on fait tourner la porte au moyen d'un pignon relié à l'un des bras de commande du ferme-porte . L'huile de la chambre passe d'un côté à l'autre du piston par l'intermédiaire d'une soupape associée à celui-ci.

Le dispositif comprend en outre un injecteur où passe l'huile après l'ouverture de la porte, lorsqu'elle se referme sous l'action d'un ressort. Ledit injecteur comprend un tube pourvu d'orifices radiaux l'un étant susceptible d'être fermé par la soupape et l'autre sur lequel agit une vis de réglage de la vitesse de fermeture lente. La position relative entre le tube injecteur et le piston règle la position de la porte plus ou moins proche du b8ti dans laquelle elle doit se déplacer lentement.

Une caractéristique de l'invention prévoit l'incorporation d'un dispositif permettant de fixer la porte dans une position préétablie et de préférence à 90°.

Par contraste avec les autres dispositions dans lesquelles la fixation de la porte dans une position déterminée est obtenue au moyen d'un levier disposé sur l'un des bras, le ferme-porte qui fait l'objet de l'invention incorpore dans son corps général un élément de verrouillage coopérant avec une dent de blocage du piston de façon que sous l'action de cet élément de verrouillage sur le piston, la porte reste maintenue dans la position prédéterminée.

Selon une caractéristique de l'invention, aussi bien l'extrémité de l'élément de verrouillage que la dent de blocage ont leurs parois respectives inclinées de façon qu'en plus de rendre possible le verrouillage du piston dans la position qui détermine la fixation de la porte selon un angle d'ouverture prédéterminé, le dispositif permet en fermant légèrement la porte de débloquer le piston de l'élément de verrouillage.

Selon une particularité de l'invention, il est prévu entre la dent de blocage et les dents où engrène le pignon de déplacement du piston une zone creuse où l'élément de verrouillage ne peut pas agir, ce qui rend possible un angle de pivotement plus important de la porte au-delà de sa position prédéterminée.

L'invention sera mairtenant décrite plus en détail, avec référence aux dessins ci-annexés dans lesquels :
Les figures 1 et 2 sont une coupe du ferme-porte faisant l'objet de l'invention,
La figure 3 est une coupe du tube injecteur, et
La figure 4 représente un détail du piston et de l'élément de verrouillage.

Le ferme-porte comprend un corps général 1 fermé hermétiquement et à l'intérieur duquel est logé un piston 2 et une certaine quantité d'huile.

Sur le piston 2 agit un ressort 3 qui s'appuie entre ledit piston 2 et un écrou 4 monté sur la vis de tension 5. Le déplacement de la vis 5 détermine la variation de la force de fermeture de la porte.

Le piston 2 présente quelques dents 22 dans lesquelles engrène à la façon d'une crémaillère le pignon 6 relié à l'un des bras 7 de commande du ferme-porte, lequel bras 7 est articulé à l'autre bras 8 qui est par exemple celui qui est fixé sur le bâti de la porte. Le fait de faire tourner la porte détermine la rotation du pignon 6 et par là même le déplacement longitudinal du piston 2 d'un côté ou de l'autre de la chambre interne.

Dans le piston 2 est fixée une soupape 9 pourvue d'un ressort 10. La soupape 9 se déplace le long du tube injecteur 11 qui est pourvu d'un orifice axial 12 et d'orifices radiaux 13 et 14. Le tube injecteur 11 peut régler sa position par rapport au piston 2 grâce à la vis 15 qui en fait partie intégrante. Grâce à cette forme, on peut régler la position plus ou moins proche du bâti de la porte où la porte se ferme lentement puis passe à une seconde phase de fermeture rapide pour vaincre le loquet.

A l'intérieur de l'injecteur à vis 15 est logée la vis de réglage 16 agissant sur l'orifice radial 14 pour régler la vitesse de fermeture lente.

Quand on ouvre la porte, le piston 2 se déplace dans le sens de la flèche 17 à l'encontre du ressort 3. L'huile qui se trouvait dans la partie antérieure du piston 2 passe dans la partie postérieure à travers l'espace subsistant entre le piston 2 et la soupape 9.

La fermeture de la porte est obtenue par l'action du ressort 3 qui pousse le piston 2 dans le sens de la flèche 18. Du fait de la pression propre de l'huile, la soupape 9 se déplace à l'encontre du ressort 10 en fermant le passage de communication. En conséquence, l'huile passe d'un côté à l'autre du piston 2 à travers les orifices radiaux 13 et 14 et l'orifice central 12et un mouvement de fermeture rapide se réalise jusqu'à ce que la soupape 9 obture l'orifice 13 ; à ce moment l'huile ne passe que par l'orifice radial 14, ce qui permet la fermeture lente dont la vitesse est réglée par la vis 16. Le réglage de la position dans laquelle la porte passe d'une fermeture rapide à une fermeture lente est déterminé par la vis 15 qui fait varier la position de l'orifice 13 par rapport à la soupape 9, ou ce qui revient au même, par rapport au piston 2.

Le tube injecteur 11 comprend entre les deux orifices radiaux 14 et 13 des évidements longitudinaux 19.

Lorsque la porte se ferme lentement du fait que le passage de l'huile ne s'effectue qu'à travers l'orifice radial 14, il arrive un moment où la soupape 9 est située sur les évidements 19 de manière que l'huile ne passe pas alors seulement par l'orifice 14 mais également par les évidements 19, ce qui détermine une fermeture rapide pour que la porte puisse vaincre le loquet de fermeture de ladite porte.

En fonction de la position de l'injecteur à vis, on ne règle pas seulement le moment où commence le mouvement de fermeture lente, mais également le moment où commence la fermeture rapide finale, que ce soit plus près ou plus loin du bâti, en fonction du type de loquet.

Grâce au ferme-porte qui est l'objet de l'invention, il est possible d'effectuer divers types de réglages de façon simple et sans aucune spécialisation grâce aux éléments suivants :
a) la vis 16 qui constitue le dispositif de réglage de la seconde vitesse de fermeture ou fermeture lente ;
b) la vis 15 qui constitue le dispositif de réglage du coup final sur le loquet ;
c) la vis 5 par laquelle on agit pour régler la force du ressort par l'intermédiaire d'une clé de type "allen".

Le corps général 1 comprend un logement pour un élément de verrouillage 20 qui est monté de manière à pouvoir agir sur le piston 2 par l'intermédiaire d'un ressort 21.

Le piston 2 comprend, en plus des dents 22 dans lesquelles engrène le pignon 6, une dent de blocage 23 avec laquelle coopère l'élément 20. Dans la position représentée sur la figure 4, l'élément de verrouillage 20 retient le piston 2 dans une position correspondant à la position d'ouverture de la porte de 90°, c'est-à-dire dans la position dans laquelle la porte reste constamment ouverte dans cette position préétablie.

Selon une particularité de l'invention, la dent de blocage 23 et l'extrémité de l'élément 20 sont pourvues de parois inclinées 24 qui sont complémentaires et permettent l'action de déblocage ou de blocage de la position fixe d'ouverture.

Par exemple, si on désire éliminer la position d'ouverture fixe, une petite rotation de fermeture de la porte provoque un déplacement longitudinal du piston 2 dans la direction de la flèche 25, et le patinage de la paroi inclinée 24 de la dent sur la paroi inclinée 24 de l'élément 20, lequel se déplace à l'encontre du ressort 21, annulant ainsi le verrouillage de la porte. Quand on ouvre à nouveau la porte vers la position prédéterminée, on provoque le verrouillage du piston 2 par l'élément 20.

Selon une autre caractéristique de l'invention, il est prévu entre les dents 22 et la dent de blocage 23 une zone libre 26 où n'agit pas l'élément de verrouillage 20. Cette zone 26 permet de faire pivoter la porte sur un angle supérieur à celui qui est prédéterminé.

La porte est normalement réglée sur une position d'ouverture de 90°, mais toute autre position fixe plus ouverte ou plus fermée peut être choisie avec les bras articulés.

Le pivotement de la porte sur un angle inférieur à celui de 90° qui a été préétabli, ou de tout autre angle, peut être réalisé sans aucun problème du fait que l'élément de verrouillage 20 n'agit pas sur le piston 2.

Ayant ainsi décrit la nature de l'invention ainsi que sa réalisation sur le plan industriel, il suffit d'ajouter qu'il est possible d'apporter des modifications de forme, de matériaux et de disposition à l'ensemble ou aux parties constituantes sans sortir du champ d'application de l'invention, dans la mesure où ces modifications ne supposent pas des changements essentiels apportés à ladite invention.

## Revendications

1. - Ferme-porte hydraulique perfectionné,
caractérisé en ce qu'il comprend des bras de commande articulés entre eux, l'un d'entre eux étant relié à un pignon qui engrène à la façon d'une crémaillère avec un piston susceptible de se déplacer à l'intérieur d'une chambre hydraulique définie à l'intérieur du corps du ferme-porte à l'encontre d'un ressort dont le réglage détermine une poussée plus ou moins importante de fermeture, le piston comprenant une soupape définissant un passage entre elle et le piston par lequel passe l'huile allant d'une partie de la chambre à l'autre lors de l'ouverture de la porte, mais qui lors de la fermeture est obturé par la soupape ; un tube injecteur étant logé dans le corps et sur lequel se déplace la soupape et qui dispose d'un orifice axial et de deux orifices radiaux, l'un d'entre eux permettant de régler son obturation au moyen d'urevis pour faire varier la vitesse de fermeture et l'autre étant susceptible d'être obturé par la soupape lors de l'opération de fermeture pour que celle-ci se réalise de façon lente.

2. - Ferme-porte hydraulique perfectionné selon la revendication 1, caractérisé en ce que le tube injecteur comprend un ou plusieurs évidements longitudinaux qui, lors d'une opération de fermeture et lorsque la soupape du piston se dispose sur eux, permet le passage de l'huile pour réaliser la fermeture finale rapide qui permet de vaincre le loquet de la porte.

3. - Ferme-porte hydraulique perfectionné selon les revendications précédentes,
caractérisé en ce que le tube injecteur est réglable en position par rapport au piston grâce à la vis, pour faire varier la position plus ou moins proche du bâti dans laquelle la porte se ferme lentement et la fermeture rapide qui suit permettant de vaincre le loquet de la porte.

4. - Ferme-porte hydraulique perfectionné selon les revendications précédentes,
caractérisé en ce que le corps général comprend un élément de verrouillage coopérant avec une dent de blocage du piston de manière que sous l'action de cet élément de verrouillage sur le piston, la porte puisse être maintenue dans une position prédéterminée.

5. - Ferme-porte hydraulique perfectionné selon les revendications précédentes,
caractérisé en ce qu'aussi bien l'extrémité de l'élément de verrouillage que la dent de blocage présentent des parois inclinées de manière qu'en plus de permettre le verrouillage du piston dans la position déterminant la fixation de la porte selon un angle d'ouverture prédéterminé, elles permettent grâce à un pe'it mouvement de fermeture de la porte de débloquer le piston de l'élément de verrouillage.

6. - Ferme-porte hydraulique perfectionné selon les revendications précédentes,
caractérisé en ce qu'il est prévu entre la dent de blocage et les dents où engrène le pignon de déplacement une zone libre dans laquelle l'élément de verrouillage n'agit pas, de façon à permettre un pivotement important de la porte au-delà de sa position fixe.
